# EUROPÄISCHE PATENTSCHRIFT

(11) **EP 3 359 805 B1**
(45) Veröffentlichungstag und Bekanntmachung des Hinweises auf die Patenterteilung: **31.07.2019**
(21) Anmeldenummer: 16781708.9
(22) Anmeldetag: 05.10.2016
(51) Int. Cl.: F02M 63/00, F02M 61/12, F02M 61/20

(54) **FLUID-EINSPRITZVORRICHTUNG FÜR BRENNKRAFTMASCHINEN**
FLUID-INJECTION DEVICE FOR INTERNAL COMBUSTION ENGINES
DISPOSITIF D'INJECTION DE FLUIDE POUR MOTEURS À COMBUSTION INTERNE

(30) Priorität: 09.10.2015 DE 102015219646
(43) Veröffentlichungstag der Anmeldung: 15.08.2018
(73) Patentinhaber: Continental Automotive GmbH, 30165 Hannover (DE)
(72) Erfinder: JOVOVIC, Dejan, 93055 Regensburg (DE); LYUBAR, Anatoliy, 93195 Wolfsegg (DE)
(86) Internationale Anmeldenummer: PCT/EP2016/073764
(87) Internationale Veröffentlichungsnummer: WO 2017/060285

(56) Entgegenhaltungen:
- EP-A2- 1 431 569
- DE-A1- 10 024 703
- DE-A1-102008 012 356

## Beschreibung

Die Erfindung betrifft eine Fluid-Einspritzvorrichtung für Brennkraftmaschinen, wie sie beispielsweise für die Kraftstoffdirekteinspritzung in selbstzündenden Brennkraftmaschinen bekannt ist.

Aus der DE 100 24 703 A1 ist ein Kraftstoffeinspritzventil bekannt, bei dem die Ventilnadel in einem mittleren Abschnitt mit sehr geringem Spiel im Druckraum geführt ist. Um ein Hindurchtreten von Kraftstoff zu ermöglichen, sind seitliche Anschliffe an der Ventilnadel vorgesehen. Bei einer derartigen Bauform müssen die Bauteile, insbesondere die Ventilnadel und der Druckraum, sehr präzise gearbeitet werden, was zu erhöhten Kosten in der Herstellung führt, da die Bearbeitung der Innenseite einer Bohrung stets mit hohem Aufwand verbunden ist.

Eine präzise Führung der Ventilnadel wird jedoch angestrebt, um eine hohe Genauigkeit in der Dosierung des Kraftstoffs sowie eine symmetrische Zerstäubung des Kraftstoffs zu erzielen. Zudem verringert eine präzise Führung der Ventilnadel den Verschleiß am Ventilsitz.

DE 10 2008 012 356 A1 offenbart eine Kraftstoffeinspritzvorrichtung zum Einspritzen von Kraftstoff in einen Brennraum einer Brennkraftmaschine. EP 1 431 569 A2 offenbart ein Brennstoffeinspritzventil, insbesondere zum direkten Einspritzen von Brennstoff in einen Brennraum einer Brennkraftmaschine. DE 100 24 703 A1 offenbart eine Einspritzanordnung für ein Kraftstoff-Spreichereinspritzsystem einer Verbrennungsmaschine.

Es ist eine Aufgabe der vorliegenden Erfindung, eine Fluid-Einspritzvorrichtung für Brennkraftmaschinen anzugeben, die eine präzise Führung der Ventilnadel aufweist, gleichzeitig jedoch robust und kostengünstig ist.

Diese Aufgabe wird gelöst durch den Gegenstand des unabhängigen Anspruchs. Vorteilhafte Ausgestaltungen und Weiterbildungen der Erfindung sind Gegenstand der abhängigen Ansprüche.

Gemäß einem Aspekt der Erfindung wird eine Fluid-Einspritzvorrichtung für Brennkraftmaschinen angegeben, insbesondere ein Fluidinjektor. Die Fluid-Einspritzvorrichtung ist beispiels weise eine Kraftstoffeinspritzeinrichtung, insbesondere ein Kraftstoffinjektor.

Die Fluid-Einspritzvorrichtung weist einen Ventilkörper auf, in dem eine Ventilnadel entlang einer Längsachse des Ventilkörpers verschiebbar angeordnet ist und mit einem Ventilsitz zusammenwirkt, um einen Fluidauslass freizugeben oder zu verschließen. Im Fall einer Kraftstoffeinspritzeinrichtung ist der Fluidauslass ein Kraftstoffauslass. Die Fluid-Einspritzvorrichtung weist zumindest ein Federelement als Führung der Ventilnadel auf, das zwischen dem Ventilkörper und der Ventilnadel angeordnet ist und mittels dessen sich die Ventilnadel am Ventilkörper abstützt.

Insbesondere ist das Federelement in radialer Richtung zwischen der Ventilnadel und einer umlaufenden Seitenwand des Ventilkörpers angeordnet. Das Federelement überbückt insbesondere den radialen Spalt zwischen der Ventilnadel und der Seitenwand. Die umlaufende Seitenwand begrenzt insbesondere den Hohlraum des Ventilkörpers, durch den Fluid von einem Einlass des Fluidinjektors zum Fluid-Auslass strömt und in dem die Ventilnadel angeordnet ist, und zwar insbesondere in radialer Richtung.

Das Federelement ist insbesondere in radialer Richtung komprimierbar. Darunter, dass das Federelement eine Führung der Ventilnadel darstellt, wird insbesondere verstanden, dass das Federelement ein Verkippen der Ventilnadel gegenüber der Längsachse im Betrieb der Fluid-Einspritzvorrichtung verhindert oder zumindest weitgehend verhindert. Vorzugsweise ist die Ventilnadel mittels des Federelements bezüglich der Längsachse zentriert und axial geführt.

Die Ventilnadel wird demnach nicht direkt durch starre Körper und insbesondere nicht direkt durch Gehäuseteile geführt, sondern zur Führung dient zumindest ein Federelement, das wiederum mit dem Ventilkörper verbunden ist.

Das hat den Vorteil, dass eine besonders hohe Genauigkeit bei der Herstellung der Bauteile nicht erforderlich ist. Die Nadel muss nicht spielfrei geführt werden. Vielmehr vermittelt das zumindest eine Federelement Führungskräfte - insbesondere radial gerichtete Führungskräfte - zwischen der Ventilnadel und dem Ventilkörper. Wenn das Federelement derart ausgestaltet wird, dass diese Führungskräfte symmetrisch sind, ist eine präzise Führung der Ventilnadel möglich.

Diese Lösung ist aufgrund des vorhandenen Spiels der Bauteile verhältnismäßig kostengünstig. Zudem ist die Kraftstoffzuführung zum Fluidauslass unproblematisch. Insbesondere ist mittels des Federelements ein besonders großer hydraulischer Durchmesser des Hohlraums des Ventilkörpers im Bereich der Führung erzielbar. Dadurch wird zudem eine größere Designfreiheit der Fluid-Einspritzvorrichtung erzielt. Insbesondere kann beispielsweise auf die Ausbildung von axialen Fluid-Kanälen im Bereich der Führung - z.B. mittels Abflachungen der Ventilnadel oder der Seitenwand des Ventilkörpers - verzichtet sein.

Unter einem Ventilkörper wird hier und im Folgenden ein Gehäuseteil oder ein fest mit einem Gehäuseteil der Fluid-Einspritzvorrichtung verbundenes Bauteil verstanden, das den fluid-gefüllten Innenraum im unteren Bereich der Fluid-Einspritzvorrichtung - das ist insbesondere der Hohlraum des Ventilkörpers - umgibt und an dem die Ventilnadel geführt wird.

Unter einer Abstützung der Ventilnadel am Ventilkörper durch das Federelement wird hier und im Folgenden verstanden, dass eine Kraftübertragung von der Ventilnadel auf den Ventilkörper und umgekehrt durch das Federelement möglich ist. Insbesondere übt das Federelement Rückstellkräfte auf die Ventilnadel aus, die eine zentrierte Führung der Ventilnadel bewirken. Die Rückstellkräfte wirken zweckmäßig insbesondere in radialer Richtung auf die Ventilnadel. Zugleich übt das Federelement insbesondere den radialen Rückstellkräften entgegengesetzte Kräfte auf den Ventilkörper, insbesondere auf dessen Seitenwand aus. Bewegt kann das Federelement bei einer Ausgestaltung zusätzlich axiale Rückstellkräfte auf die Ventilnadel ausüben.

Gemäß einer Ausführungsform der Erfindung weist das zumindest eine Federelement eine Vorspannung auf, und zwar im fertig montierten Zustand der Fluid-Einspritzvorrichtung und unabhängig von der Stellung des Ventils, d.h. von der Position der Ventilnadel. Insbesondere ist das Federelement in radialer Richtung vorgespannt. Beispielsweise ist es in radialer Richtung komprimiert in dem radialen Spalt zwischen der Ventilnadel und der Seitenwand des Ventilkörpers eingespannt.

Das hat den Vorteil, dass eine symmetrische Rückstellkraft und eine sichere Führung der Ventilnadel erreicht werden kann. Die Vorspannung verhindert auch, dass im Laufe der Zeit ein insbesondere radiales Spiel zwischen der Feder und dem Ventilkörper bzw. der Ventilnadel entsteht, das eine sichere Führung der Ventilnadel verhindern würde.

Gemäß der Erfindung ist das zumindest eine Federelement als runde Schraubenfeder ausgebildet und stützt sich mit seinem inneren Umfang an der Ventilnadel und mit seinem äußeren Umfang am Ventilkörper ab, oder das zumindest eine Federelement ist als Spinnenfeder ausgebildet.

Ist das zumindest eine Federelement als runde Schraubenfeder ausgebildet, weist das Federelement die äußeren Konturen eines Torus auf, der durch eine Schraubenfeder gebildet ist. Anders ausgedrückt hat die Schraubenfeder einen Torus als Einhüllende. Die Windungen der Schraubenfeder können zweckmäßig um eine gekrümmte und geschlossene Mittellinie - insbesondere um eine kreisförmige Mittellinie - herum gewickelt sein, welche insbesondere die Mittellinie des Torus ist. Die Mittellinie ist dabei zweckmäßigerweise nur eine gedachte Linie. Ein derartiges Federelement ist geeignet, eine symmetrische Rückstellkraft auf die Ventilnadel und somit eine sichere Führung zu bewirken.

Ist das zumindest eine Federelement als Spinnenfeder ausgebildet, weist das Federelement einen inneren Umfang auf, mit dem es sich an der Ventilnadel abstützt, sowie eine Anzahl von Federbeinen, mit denen es sich am Ventilkörper abstützt. Unter einer Spinnenfeder wird dabei insbesondere eine Feder mit einem ringförmigen Grundkörper und einer Mehrzahl von Federbeinen verstanden, die sich von dem Grundkörper radial nach außen erstrecken. Der Grundkörper hat vorzugsweise einen Durchlass, insbesondere eine zentrale Öffnung, welcher den inneren Umfang definiert, und durch welchen sich die Ventilnadel erstreckt. Die Federbeine sind vorzugsweise gebogen, so dass sie sich insbesondere von dem Grundkörper nicht nur radial nach außen erstecken sondern zugleich axial über den Grundkörper hinaus erstrecken.

Auch ein derartiges Federelement ist geeignet, eine symmetrische Rückstellkraft und somit eine sichere Führung der Ventilnadel zu bewirken. Es ist besonders einfach montierbar.

Gemäß einer weiteren Ausführungsform sind zumindest zwei Federelemente vorgesehen, die als Schraubenfedern ausgebildet sind und entlang des Umfanges der Ventilnadel voneinander beabstandet zwischen der Ventilnadel und dem Ventilkörper angeordnet sind, insbesondere einander gegenüberliegend.

Bei dieser Ausführungsform kann der Grad der Symmetrie der auf die Ventilnadel wirkenden Kräfte dadurch erhöht werden, dass mehr Federelemente entlang des Umfangs der Ventilnadel angeordnet werden, zum Beispiel 3, 4, 5 oder 6 Federelemente die insbesondere in Umfangsrichtung symmetrisch verteilt sind. Auf diese Weise kann eine Führung der Ventilnadel mittels besonders einfach ausgebildeter Bauteile erzielt werden.

Sowohl durch eine Schraubenfeder als auch durch eine Spinnenfeder kann Kraftstoff problemlos hindurchtreten. Ein besonders großer hydraulischer Durchmesser ist erzielbar, so dass keine weiteren Einrichtungen für eine Kraftstoffpassage durch den Innenraum der Fluid-Einspritzvorrichtung notwendig sind.

Gemäß einer Ausführungsform der Erfindung sind zumindest ein erstes Federelement an einem dem Fluidauslass zugewandten

Abschnitt der Ventilnadel und zumindest ein zweites Federelement in einem von dem Fluidauslass entfernten Abschnitt der Ventilnadel angeordnet. Insbesondere sind das erste und das zweite Federelement entgegengesetzten axialen Enden der Ventilnadel benachbart.

Bei dieser Ausführungsform ist eine Führung der Ventilnadel an mindestens zwei Punkten, nämlich oben und unten an der Ventilnadel, vorgesehen. Die Führung ist somit besonders stabil. Die Gefahr eines Verkippens der Ventilnadel ist besonders gering. Beispielsweise kann eine erste runde Schraubenfeder an einem dem Fluidauslass zugewandten Abschnitt der Ventilnadel vorgesehen sein und eine zweite runde Schraubenfeder an einem von dem Fluidauslass entfernten Abschnitt der Ventilnadel. Es können jedoch auch verschiedenartige Federelemente verwendet werden, beispielsweise eine runde Schraubenfeder an einem den Fluid-auslass zugewandten Abschnitt der Ventilnadel und eine Spinnenfeder an einem von dem Fluidauslass entfernten Abschnitt der Ventilnadel.

Gemäß einer weiteren Ausführungsform der Erfindung ist zumindest ein Federelement an einem mittleren Abschnitt der Ventilnadel zwischen einem dem Fluidauslass zugewandten Abschnitt und einem von dem Fluidauslass entfernten Abschnitt der Ventilnadel angeordnet. Insbesondere ist der geometrische Schwerpunkt des Federelements gegenüber dem geometrischen Schwerpunkt der Ventilnadel um 30 % oder weniger, insbesondere um 20% oder weniger der axialen Ausdehnung der Ventilnadel in axialer Richtung versetzt angeordnet. Dieses Federelement ermöglicht eine Führung der Ventilnadel im mittleren Abschnitt, so dass eine besonders genaue axiale Führung der Ventilnadel erzielbar ist.

Diese Führung kann als alleinige Führung der Ventilnadel vorgesehen sein, insbesondere wenn eine Führung der Ventilnadel in einem anderen Abschnitt ohnehin durch die Geometrie der Fluid-Einspritzvorrichtung verwirklicht wird, beispielsweise am Ventilsitz. Die Führung in dem mittleren Abschnitt der Ventilnadel kann jedoch auch zusätzlich zu einer Führung an einem dem Fluidauslass zugewandten Abschnitt der Ventilnadel und an einem von dem Fluidauslass entfernten Abschnitt der Ventilnadel vorgesehen sein.

Das zumindest eine Federelement kann mit einer Außenwand der Ventilnadel und/oder einer Innenwand des Ventilkörpers verschweißt oder anderweitig fest verbunden sein. Beispielsweise kann eine runde Schraubenfeder an ihrem inneren Umfang mit der Ventilnadel und/oder an ihrem äußeren Umfang mit dem Ventilkörper verschweißt sein. Eine Spinnenfeder kann an ihrem inneren Umfang mit der Ventilnadel und/oder an ihren Federbeinen mit dem Ventilkörper verschweißt sein. Das zumindest eine Federelement kann jedoch auch lediglich mit der Ventilnadel oder dem Ventilkörper verschweißt sein und an dem Ventilkörper bzw. der Ventilnadel entlang gleiten.

Gemäß einer Ausführungsform der Erfindung ist das zumindest eine Federelement aus einem korrosionsbeständigen Federstahl ausgebildet, wobei sich die Korrosionsbeständigkeit auf den verwendeten Kraftstoff bezieht, mit dem das Federelement in Berührung steht.

Im Folgenden wird die Erfindung anhand von exemplarischen Ausführungsbeispielen und unter Bezugnahme auf die beigefügten schematischen Zeichnungen näher erläutert.
- Figur 1: zeigt einen Längsschnitt durch eine Fluid-Einspritzvorrichtung gemäß einer ersten Ausführungsform der Erfindung,
- Figur 2: zeigt ein Detail der Fluid-Einspritzvorrichtung gemäß Figur 1,
- Figur 3: zeigt ein Detail einer Fluid-Einspritzvorrichtung gemäß einer weiteren Ausführungsform der Erfindung,
- Figur 4: zeigt ein Federelement für eine Fluid-Einspritzvorrichtung gemäß einer weiteren Ausführungsform der Erfindung und
- Figur 5: zeigt einen Längsschnitt durch einen Ausschnitt einer Fluid-Einspritzvorrichtung mit dem Federelement gemäß Figur 4.

Figur 1 zeigt eine Fluid-Einspritzvorrichtung 1 gemäß einer ersten Ausführungsform der Erfindung. Die vorliegende Fluid-Einspritzvorrichtung 1 gemäß der vorliegenden Ausführungsform ist beispielsweise ein Kraftstoffinjektor, insbesondere zur Einspritzen von Kraftstoff in den Ansaugtrakt eines Verbrennungsmotors. Alternativ kann es sich auch um einen Harnstoffinjektor zur Einspritzung einer Harnstofflösung für die Abgasnachbehandlung handeln.

Die Fluid-Einspritzvorrichtung 1 weist ein Ventil 3 mit einer Ventilnadel 5, einer als Kugel ausgebildeten Spitze 7 und einem Ventilsitz 9 auf. Im geschlossenen Zustand ist die Spitze 7 durch die Kraft einer Rückstellfeder 30 auf dem Ventilsitz 9 gedrückt und verschließt somit die Düse 11. Ein Ventilgehäuse - der Ventilkörper 13 - umgibt das Ventil 3 sowie den Düsenschaft 15, der als Hohlraum innerhalb des Ventilkörpers 13 ausgebildet ist und im Betrieb mit Kraftstoff gefüllt ist.

Die Düse 11 bildet einen Fluidauslass der Fluid-Einspritzvorrichtung 1, d.h. vorliegend z.B. einen Kraftstoffauslass.

Auf der dem Fluidauslass abgewandten Seite des Düsenschafts 15 schließt sich an diesen eine Einlasskammer 19 an, die durch das Einlassrohr 18 gebildet ist und die mit dem Düsenschaft 15 in Fließverbindung steht. In der Einlasskammer 19 ist ein Filter 29 für den Kraftstoff angeordnet, über dessen Positionierung die Vorspannung der Rückstellfeder 30 einstellbar ist.

Im Betrieb sind die Einlasskammer 19 und der Düsenschaft 15 mit dem einzuspritzenden Kraftstoff gefüllt. Um ein Einspritzen des Kraftstoffs durch die Düse 11 zu ermöglichen, weist die Fluid-Einspritzvorrichtung 1 eine elektromagnetische Betätigungsvorrichtung auf.

Die elektromagnetische Betätigungsvorrichtung umfasst eine Spule 21, einen Anker 23, ein Polstück 25 sowie eine nichtmagnetische Hülse 27, die auf ein Ende des Polstücks 25 aufgepresst ist. Der Anker 23 ist in Längsrichtung der Fluid-Einspritzvorrichtung 1 verschiebbar und vorliegend fest mit der Ventilnadel 5 verbunden. So nimmt er die Ventilnadel 5 mit, wenn er sich axial bewegt. Die Ventilnadel 5 gibt bei einer Verschiebung in einer Richtung weg vom Ventilsitz 9 die Düse 11 frei und ermöglicht dadurch den Austritt von Fluid - d.h. vorliegend z.B. Kraftstoff oder Harnstofflösung - durch die Düse 11.

Die Fluid-Einspritzvorrichtung 1 weist eine Führung der Ventilnadel 5 durch ein Federelement 17 auf, das innerhalb des Düsenschafts 15 angeordnet ist. Bei der gezeigten Ausführungsform ist das Federelement 17 als runde Schraubenfeder ausgebildet, deren Windungen um eine um die Längsachse 34 kreisförmig umlaufende, geschlossene, gedachte Mittellinie gewickelt sind.

Figur 2 zeigt einen Ausschnitt der Fluid-Einspritzvorrichtung 1 mit dem Federelement 17 im Detail. Dabei ist der Einfachheit halber lediglich die Hälfte der Fluid-Einspritzvorrichtung 1 oberhalb der Längsachse 34 gezeigt.

Im entspannten Zustand ist der Gesamtdurchmesser des Federelements 17 etwas größer als der Durchmesser des Düsenschafts 15, so dass es mit einer leichten Vorspannung in den Düsenschaft 15 eingebracht werden kann. Sein Innendurchmesser kann im entspannten Zustand etwas kleiner sein als der Außendurchmesser der Ventilnadel 5, so dass es auch gegenüber der Ventilnadel 5 vorgespannt ist. Das Federelement 17 ist nach dem Einbringen in den Düsenschaft 15 in dem radialen Spalt 16 zwischen der Ventilnadel 5 und einer um die Längsachse 34 umlaufenden Seitenwand 14 des Ventilkörpers 13 angeordnet. Es stützt sich mit seinem inneren Umfang an der Ventilnadel 5 ab und mit seinem äußeren Umfang am Ventilkörper 13. So überbrückt es den radialen Spalt zwischen der Ventilnadel 5 und dem Ventilkörper 13 und übt radial einwärts gerichtete Rückstellkräfte auf die Ventilnadel 5 aus. Entsprechend übt das Federelement 17 radial auswärts gerichtete Gegenkräfte auf die Seitenwand 14 des Ventilkörpers 13 im Bereich des Düsenschafts aus. Mittels der Rückstellkräfte ist die Ventilnadel 5 im Bereich des Düsenschafts 15 auf der Längsachse 34 zentriert und durch das Federelement 17 axial geführt.

Gemäß der in den Figuren 1 und 2 gezeigten ersten Ausführungsform ist lediglich eine runde Schraubenfeder als Führung der Ventilnadel 5 vorgesehen. Dieses Federelement 17 ist in einem dem Fluidauslass zugewandten Abschnitt der Ventilnadel angeordnet, nämlich im axialen End-Bereich der Ventilnadel 5 unmittelbar vor der Spitze 7.

Weitere Führungen der Ventilnadel durch Federelemente 17 sind in den Figuren 1 und 2 nicht dargestellt. Beispielsweise ist das von der Spitze 7 abgewandte Ende der Ventilnadel 5 jedoch mittels des Ankers 23 axial geführt. Dazu kann der Anker 23 in gleitendem Kontakt mit der Hülse 27 und/oder dem Ventilkörper 3 sein.

Figur 3 zeigt eine Prinzipskizze eines Ausschnitts einer Fluid-Einspritzvorrichtung 1 gemäß einer weiteren Ausführungsform der Erfindung, die mit der ersten Ausführungsform gemäß den Figuren 1 und 2 kombiniert werden könnte.

Bei dieser Ausführungsform ist ein Federelement 17 an einem von dem Fluidauslass entfernten Abschnitt der Ventilnadel 5 angeordnet. Das Federelement 17 ist in dieser Ausführungsform ebenfalls als runde Schraubenfeder ausgebildet. Sie ist in den mit P gekennzeichneten Punkten mit der Ventilnadel 5 sowie mit dem Ventilkörper 13 verschweißt. Eine derartige Verschweißung des Federelements 17 kann auch bei der in den Figuren 1 und 2 gezeigten ersten Ausführungsform vorgesehen sein, ist jedoch der Übersichtlichkeit halber nicht dargestellt.

Das Federelement 17 ist unter Vorspannung in den Ventilkörper 13 eingefügt. Es übt daher durch die Pfeile 32 angedeutete radialen Kräfte auf die Ventilnadel 5 bzw. die Seitenwand 14 des Ventilkörpers 13 aus. Diese Kräfte bewirken eine axiale Führung der Ventilnadel 5 in dem Ventilkörper 13 und zentrieren die Ventilnadel 5 insbesondere auf der Längsachse 34.

Figur 4 zeigt ein Federelement 17, das in einer weiteren Ausführungsform der Fluid-Einspritzvorrichtung 1 verwendet wird in Draufsicht entlang der Längsachse 34.

Das Federelement 17 ist in dieser Ausführungsform als Spinnenfeder ausgebildet und weist einen ringförmigen Grundkörper 33 mit einem inneren Umfang 35 auf, der einen Durchlass 37 umgibt. Von dem ringförmigen Grundkörper 33 aus erstrecken sich Federbeine 36 nach außen. Zudem sind die Federbeine 36 gebogen, so dass sie sich in axialer Richtung vom Grundkörper 33 weg erstrecken und axial über diesen hinaus ragen. Vorliegende haben die Federbeine 36 einen C-förmig gebogenen Verlauf (siehe Fig. 5) .

Figur 5 zeigt die Fluid-Einspritzvorrichtung 1 gemäß einer Ausführungsform der Erfindung mit dem in Figur 4 gezeigten Federelement 17. Das Federelement 17 ist derart angeordnet, dass sich die Ventilnadel 5 durch den Durchlass 37 erstreckt und der innere Umfang 35 des Federelements 17 an der Ventilnadel 5 anliegt. Entlang des inneren Umfangs 35 ist das Federelement 17 mit der Ventilnadel 5 verschweißt.

Mit seinen Federbeinen 36 stützt sich das Federelement 17 am Ventilkörper 13 ab. Da das Federelement 17 unter Vorspannung in den Ventilkörper 13 eingebracht ist, übt es in der anhand von Figur 3 erläuterten Weise Kräfte auf den Ventilkörper 13 sowie die Ventilnadel 5 aus, die eine Führung der Ventilnadel 5 bewirken.

Beispielsweise aufgrund der Elastizität der Federelemente 17 ist die Ventilnadel bei allen gezeigten Ausführungsformen entlang der Längsachse 34 soweit beweglich, wie es für das Öffnen und Schließen des Ventils erforderlich ist.

Die verschiedenen gezeigten Ausführungsformen sind miteinander kombinierbar. So können beispielsweise Federelemente 17 in Form runder Schraubenfedern und in Form von Spinnenfedern oder anders gestaltete Federelemente miteinander kombiniert werden, so dass eines der Federelemente 17 an einem dem Fluidauslass zugewandten Abschnitt der Düsennadel 5 angeordnet ist und zumindest ein weiteres, anders gestaltetes Federelement 17 an einem vom Fluidauslass entfernt gelegenen Abschnitt der Düsennadel 5 angeordnet ist.

## Patentansprüche

1. Fluid-Einspritzvorrichtung (1) für Brennkraftmaschinen mit einem Ventilkörper (13), in dem eine Ventilnadel (5) entlang einer Längsachse (34) des Ventilkörpers (13) verschiebbar angeordnet ist und mit einem Ventilsitz (9) zusammenwirkt, um einen Fluidauslass freizugeben oder zu verschließen, wobei die Fluid-Einspritzvorrichtung (1) zumindest ein Federelement (17) aufweist, das in radialer Richtung zwischen dem Ventilkörper (13) und der Ventilnadel (5) angeordnet ist und mittels dessen sich die Ventilnadel (5) am Ventilkörper (13) abstützt, so dass die Ventilnadel (5) mittels des Federelements (17) geführt ist, um ein Verkippen der Ventilnadel (5) gegenüber der Längsachse (34) im Betrieb der Fluid-Einspritzvorrichtung (1) zumindest weitgehend zu verhindern,
**dadurch gekennzeichnet, dass** das zumindest eine Federelement (17) als runde Schraubenfeder mit einer geschlossenen, gekrümmten Mittellinie, um welche die Windungen der Schraubenfeder herum gewickelt sind, ausgebildet ist und die Ventilnadel (5) sich mittels des Federelements (17) am Ventilkörper (13) abstützt, indem sich das Federelement (17) mit seinem inneren Umfang an der Ventilnadel (5) und mit seinem äußeren Umfang am Ventilkörper (13) abstützt,
oder dass das zumindest eine Federelement (17) als Spinnenfeder ausgebildet ist und einen inneren Umfang (35) aufweist, mit dem es sich an der Ventilnadel (5) abstützt, sowie eine Anzahl von Federbeinen (36), mit denen es sich am Ventilkörper (13) abstützt.

2. Fluid-Einspritzvorrichtung (1) nach dem vorhergehenden Anspruch, wobei das Federelement (17) in radialer Richtung zwischen der Ventilnadel (5) und einer um die Längsachse (34) umlaufenden Seitenwand (14) des Ventilkörpers (13) angeordnet ist und den radialen Spalt (16) zwischen der Ventilnadel (5) und der Seitenwand (14) überbrückt.

3. Fluid-Einspritzvorrichtung (1) nach einem der vorhergehenden Ansprüche, wobei die Ventilnadel (5) mittels des Federelements bezüglich der Längsachse (34) zentriert und axial geführt ist.

4. Fluid-Einspritzvorrichtung (1) nach einem der vorhergehenden Ansprüche, wobei das zumindest eine Federelement (17) in radialer Richtung vorgespannt ist.

5. Fluid-Einspritzvorrichtung (1) nach den Ansprüchen 2 und 4, wobei das Federelement (17) an entgegengesetzten Seiten des Spalts (16) entgegengesetzt gerichtete, radiale Kräfte auf die Ventilnadel (5) und den Ventilkörper ausübt.

6. Fluid-Einspritzvorrichtung (1) nach einem der vorhergehenden Ansprüche, die eine Mehrzahl von Federelementen (17) als Führung der Ventilnadel (5) aufweist, die in radialer Richtung zwischen dem Ventilkörper (13) und der Ventilnadel (5) angeordnet sind und mittels welchen sich die Ventilnadel (5) am Ventilkörper (13) abstützt, wobei zumindest zwei der Federelemente (17) als Schraubenfedern ausgebildet sind und entlang des Umfangs der Ventilnadel (5) voneinander beabstandet zwischen der Ventilnadel (5) und dem Ventilkörper (13) angeordnet sind.

7. Fluid-Einspritzvorrichtung (1) nach einem der vorhergehenden Ansprüche, die eine Mehrzahl von Federelementen (17) als Führung der Ventilnadel (5) aufweist, die in radialer Richtung zwischen dem Ventilkörper (13) und der Ventilnadel (5) angeordnet sind und mittels welchen sich die Ventilnadel (5) am Ventilkörper (13) abstützt, wobei zumindest ein erstes Federelement (17) an einem dem Fluidauslass zugewandten Abschnitt der Ventilnadel (5) und zumindest ein zweites Federelement (17) an einem von dem Fluidauslass entfernten Abschnitt der Ventilnadel (5) angeordnet sind.

8. Fluid-Einspritzvorrichtung (1) nach einem der vorhergehenden Ansprüche, wobei das Federelement (17) oder zumindest eines der Federelemente (17) an einem mittleren Abschnitt der Ventilnadel (5) zwischen einem dem Fluidauslass zugewandten Abschnitt und einem von dem Fluidauslass entfernten Abschnitt der Ventilnadel (5) angeordnet ist.

9. Fluid-Einspritzvorrichtung (1) nach einem der vorhergehenden Ansprüche, wobei das zumindest eine Federelement (17) mit der Ventilnadel (5) und/oder einer Innenfläche des Ventilkörpers (13) verschweißt ist.

10. Fluid-Einspritzvorrichtung (1) nach einem der vorhergehenden Ansprüche, wobei das zumindest eine Federelement (17) aus einem korrosionsbeständigen Federstahl gebildet ist.

## Claims

1. Fluid injection device (1) for internal combustion engines, having a valve body (13) in which a valve needle (5) is arranged so as to be displaceable along a longitudinal axis (34) of the valve body (13) and interacts with a valve seat (9) in order to open up or close off a fluid outlet, wherein the fluid injection device (1) has at least one spring element (17) which is arranged in a radial direction between the valve body (13) and the valve needle (5) and by means of which the valve needle (5) is supported on the valve body (13), such that the valve needle (5) is guided by means of the spring element (17) in order to at least substantially prevent tilting of the valve needle (5) relative to the longitudinal axis (34) during the operation of the fluid injection device (1),
**characterized in that**
the at least one spring element (17) is formed as a circular helical spring with a closed, curved central line about which the windings of the helical spring are wound, and the valve needle (5) is supported by means of the spring element (17) on the valve body (13) by virtue of the spring element (17) being supported with its inner circumference on the valve needle (5) and with its outer circumference on the valve body (13),
or **in that**
the at least one spring element (17) is formed as a spider-type spring and has an inner circumference (35), by means of which it is supported on the valve needle (5), and a number of spring legs (36), by means of which it is supported on the valve body (13) .

2. Fluid injection device (1) according to the preceding claim, wherein the spring element (17) is arranged in a radial direction between the valve needle (5) and a side wall (14), encircling the longitudinal axis (34), of the valve body (13) and bridges the radial gap (16) between the valve needle (5) and the side wall (14).

3. Fluid injection device (1) according to one of the preceding claims, wherein the valve needle (5) is centered with respect to the longitudinal axis (34), and axially guided, by means of the spring element.

4. Fluid injection device (1) according to one of the preceding claims, wherein the at least one spring element (17) is preloaded in a radial direction.

5. Fluid injection device (1) according to Claims 2 and 4, wherein, at opposite sides of the gap (16), the spring element (17) exerts oppositely directed radial forces on the valve needle (5) and on the valve body.

6. Fluid injection device (1) according to one of the preceding claims, which has a multiplicity of spring elements (17) as a guide of the valve needle (5), which spring elements are arranged in a radial direction between the valve body (13) and the valve needle (5) and by means of which spring elements the valve needle (5) is supported on the valve body (13), wherein at least two of the spring elements (17) are formed as helical springs and are arranged, spaced apart from one another along the circumference of the valve needle (5), between the valve needle (5) and the valve body (13).

7. Fluid injection device (1) according to one of the preceding claims, which has a multiplicity of spring elements (17) as a guide of the valve needle (5), which spring elements are arranged in a radial direction between the valve body (13) and the valve needle (5) and by means of which spring elements the valve needle (5) is supported on the valve body (13), wherein at least a first spring element (17) is arranged on a section of the valve needle (5) facing toward the fluid outlet, and at least a second spring element (17) is arranged on a section of the valve needle (5) remote from the fluid outlet.

8. Fluid injection device (1) according to one of the preceding claims, wherein the spring element (17) or at least one of the spring elements (17) is arranged on a central section of the valve needle (5) between a section of the valve needle (5) facing toward the fluid outlet and a section of the valve needle (5) remote from the fluid outlet.

9. Fluid injection device (1) according to one of the preceding claims, wherein the at least one spring element (17) is welded to the valve needle (5) and/or to an inner surface of the valve body (13).

10. Fluid injection device (1) according to one of the preceding claims, wherein the at least one spring element (17) is formed from a corrosion-resistant spring steel.

## Revendications

1. Dispositif d'injection de fluide (1) pour moteurs à combustion internes, comprenant un corps de soupape (13) dans lequel une aiguille de soupape (5) est disposée de manière déplaçable le long d'un axe longitudinal (34) du corps de soupape (13) et coopère avec un siège de soupape (9) afin d'ouvrir ou de fermer une sortie de fluide, le dispositif d'injection de fluide (1) présentant au moins un élément de ressort (17) qui est disposé dans la direction radiale entre le corps de soupape (13) et l'aiguille de soupape (5) et au moyen duquel l'aiguille de soupape (5) s'appuie contre le corps de soupape (13) de telle sorte que l'aiguille de soupape (5) soit guidée au moyen de l'élément de ressort (17) afin d'empêcher au moins essentiellement un basculement de l'aiguille de soupape (5) par rapport à l'axe longitudinal (34) pendant le fonctionnement du dispositif d'injection de fluide (1),
**caractérisé en ce que**
l'au moins un élément de ressort (17) est réalisé sous la forme d'un ressort hélicoïdal rond avec une ligne médiane fermée courbe autour de laquelle sont enroulées les spires du ressort hélicoïdal, et l'aiguille de soupape (5) s'appuie au moyen de l'élément de ressort (17) contre le corps de soupape (13) par le fait que l'élément de ressort (17) s'appuie avec sa périphérie intérieure contre l'aiguille de soupape (5) et avec sa périphérie extérieure contre le corps de soupape (13),
ou **en ce que** l'au moins un élément de ressort (17) est réalisé sous forme de ressort araignée et présente une périphérie intérieure (35) avec laquelle il s'applique contre l'aiguille de soupape (5), ainsi qu'une pluralité de branches de ressort (36) avec lesquelles il s'appuie contre le corps de soupape (13).

2. Dispositif d'injection de fluide (1) selon la revendication précédente, dans lequel l'élément de ressort (17) est disposé dans la direction radiale entre l'aiguille de soupape (5) et une paroi latérale (14) du corps de soupape (13) entourant l'axe longitudinal (34) et surmonte la fente radiale (16) entre l'aiguille de soupape (5) et la paroi latérale (14).

3. Dispositif d'injection de fluide (1) selon l'une quelconque des revendications précédentes, dans lequel l'aiguille de soupape (5) est centrée et guidée axialement par rapport à l'axe longitudinal (34) au moyen de l'élément de ressort.

4. Dispositif d'injection de fluide (1) selon l'une quelconque des revendications précédentes, dans lequel l'au moins un élément de ressort (17) est précontraint dans la direction radiale.

5. Dispositif d'injection de fluide (1) selon les revendications 2 et 4, dans lequel l'élément de ressort (17) exerce sur l'aiguille de soupape (5) et le corps de soupape des forces radiales orientées en sens opposé au niveau de côtés opposés de la fente (16).

6. Dispositif d'injection de fluide (1) selon l'une quelconque des revendications précédentes, présentant une pluralité d'éléments de ressort (17) en tant que guidage de l'aiguille de soupape (5), lesquels sont disposés dans la direction radiale entre le corps de soupape (13) et l'aiguille de soupape (5) et au moyen desquels l'aiguille de soupape (5) s'appuie contre le corps de soupape (13), au moins deux des éléments de ressort (17) étant réalisés sous forme de ressorts hélicoïdaux et étant disposés le long de la périphérie de l'aiguille de soupape (5) à distance l'un de l'autre entre l'aiguille de soupape (5) et le corps de soupape (13).

7. Dispositif d'injection de fluide (1) selon l'une quelconque des revendications précédentes, présentant une pluralité d'éléments de ressort (17) en tant que guidage de l'aiguille de soupape (5), lesquels sont disposés dans la direction radiale entre le corps de soupape (13) et l'aiguille de soupape (5) et au moyen desquels l'aiguille de soupape (5) s'appuie contre le corps de soupape (13), au moins un premier élément de ce ressort (17) étant disposé au niveau d'une portion de l'aiguille de soupape (5) tournée vers la sortie de fluide et au moins un deuxième élément de ressort (17) étant disposé au niveau d'une portion de l'aiguille de soupape (5) éloignée de la sortie de fluide.

8. Dispositif d'injection de fluide (1) selon l'une quelconque des revendications précédentes, dans lequel l'élément de ressort (17) ou au moins l'un des éléments de ressort (17) est disposé au niveau d'une portion centrale de l'aiguille de soupape (5) entre une portion tournée vers la sortie de fluide et une portion de l'aiguille de soupape (5) éloignée de la sortie de fluide.

9. Dispositif d'injection de fluide (1) selon l'une quelconque des revendications précédentes, dans lequel l'au moins un élément de ressort (17) est soudé à l'aiguille de soupape (5) et/ou à une surface interne du corps de soupape (13).

10. Dispositif d'injection de fluide (1) selon l'une quelconque des revendications précédentes, dans lequel l'au moins un élément de ressort (17) est formé d'un acier à ressort résistant à la corrosion.
